# EUROPÄISCHE PATENTSCHRIFT

(11) **EP 1 381 112 B1**
(45) Veröffentlichungstag und Bekanntmachung des Hinweises auf die Patenterteilung: **29.11.2006**
(21) Anmeldenummer: 03013288.0
(22) Anmeldetag: 13.06.2003
(51) Int. Cl.: H01Q 13/10, H01Q 9/06, H01Q 21/08, H01Q 13/16

(54) **Planare Mikrowellenantenne**
Planar microwave antenna
Antenne planaire à micro-ondes

(30) Priorität: 09.07.2002 DE 10231080
(43) Veröffentlichungstag der Anmeldung: 14.01.2004
(73) Patentinhaber: Hofmann, Silvia, 07973 Greiz (DE); Steinbach, Steffen, 09648 Altmittweida (DE)
(72) Erfinder: Hofmann, Silvia, 07973 Greiz (DE); Steinbach, Steffen, 09648 Altmittweida (DE); Soukhovetski, Boris Josefovich, 191710 St. Petersburg (RU)
(74) Vertreter: Horn, Klaus

(56) Entgegenhaltungen:
- EP-A- 0 527 417
- DE-A- 3 405 009
- US-A1- 2002 067 315
- PATENT ABSTRACTS OF JAPAN Bd. 1995, Nr. 10, 30. November 1995 (1995-11-30) & JP 7 170120 A (HOKURIKU ELECTRIC IND CO LTD), 4. Juli 1995 (1995-07-04)

## Beschreibung

Die vorliegende Erfindung gehört zum technischen Gebiet grundlegender Bauteile der Elektrotechnik, damit zum Bereich der Antennen und betrifft insofern eine ebene Mikrowellenantenne in Streifenleitungstechnik.

Mikrowellenantennen als Sendeantennen und gleichwohl als ebene Flachantennen zur Abstrahlung hochfrequenter Mikrowellenenergie mit weitgehend homogener Verteilung dieser abgestrahlten Sendeleistung, die geeignet sind, homogen verteilte, hochfrequente Mikrowellenenergie in Objekte zum Zwecke der Behandlung von schädlingsbefallenem Gut einzubringen, sind in Streifenbauart bisher nicht bekannt.
Die in DE OS 26 32 772 A1 offenbarte Antenne in Streifenleitungstechnik stellt eine Richtantenne für spezielle Anforderungen dar, weswegen diese zum Stand der Technik für Flachantennen gehörende Antenne bezogen auf die hier vorgeschlagene Erfindung keinerlei Relevanz aufweist. Gleichfalls nicht relevant hinsichtlich des hier vorgeschlagenen Erfindungsgegenstandes ist die in DE OS 35 24 503 A1 vorgestellte ebene Mikrowellenantenne mit Antennenelementen, die aus mäanderförmig verlaufenden Streifenleitungen bestehen, da dies eine Antennenanordnung zum Empfang von zirkular polarisierten Wellen ist. Die in DE OS 39 07 606 A1 offenbarte Mikrowellenantenne verbessert die bis dahin bekannten Flachantennen lediglich dahingehend, dass den unvermeidlichen Abstrahlungen des Speisenetzwerkes begegnet wird, indem das Prinzip des dualen Strahlers eingesetzt wird. Die DE OS 43 13 397 A1 hingegen offenbart eine Antenne mit jeweils zwei unterschiedlichen Schwingungsmoden, wodurch Empfangsund Sendesignale unabhängig voneinander empfangen und (aus)gesendet werden. Somit stellen auch diese Antennen keine hinsichtlich des Erfindungsgegenstandes relevanten technischen Lösungen dar, die zu diskutieren wären. Ein weiteres Dokument zum Stand der Technik ist JP 7 170 120 A.

Der Erfindung liegt die Aufgabe zu Grunde, eine Mikrowellensendeantenne für linear polarisierte Wellen als ebene Flachantenne zur Abstrahlung von Mikrowellenenergie mit höchst homogener Verteilung dieser abgestrahlten Energie über die gesamte Fläche im Nahfeld zu schaffen. Sie soll geeignet sein, solche homogen verteilte hochfrequente Mikrowellenenergie in Objekte zum Zwecke der Behandlung von schädlingsbefallenem Gut einzubringen. Die Antenne soll sich durch geringe Abmessungen, geringes Gewicht und hohe Flexibilität in der Handhabung auszeichnen. Als Richtwert für die Abstrahlungsleistung sollen 250 Watt gelten. Die vorgeschlagene Antenne soll u.a. im Frequenzbereich von 2,2 GHz bis 2,7 GHz arbeiten.

Erfindungsgemäß wird diese Aufgaben- und Zielstellung dadurch gelöst, dass eine Antenne zur Aussendung linear polarisierter Wellen in Streifenleitungstechnik folgenden Aufbaus vorgeschlagen wird.
Als ebene Flachantenne besteht sie aus mehreren Ebenen in Plattenform, Diese Platten sind voneinander isoliert angeordnet. Mindestens eine der Ebenen bildet eine Grundplatte. Eine weitere der Ebenen ist mit der Einspeisungsleiterstruktur (Phasenabstimmungssystem) ausgestattet und eine abschließende Platte der Gesamtebenenanzahl trägt die Resonatoren-Resonatorplatte - (Strahlungssystem). Das Strahlungssystem ist als ein Satz von Doppelschlitzleitungen ausgeführt, die an den Rändern paarweise durch einen gemeinsamen flachen Resonator verbunden sind. Der Abstand zwischen den Doppelschlitzleitungen ist kleiner oder gleich der Wellenlänge. Jeder Schlitz ist an einer beliebigen Anzahl von Punkten im Abstand kleiner oder gleich der halben Wellenlänge erregt durch Streifenleiter, die orthogonal miteinander verbunden, in das Erregersystem eingebunden sind.
Diese v.g. Resonatorplatte besteht aus einem leitenden Material. Diese leitende Struktur ist aus 2ⁿ in gleichem Abstand parallel liegenden Resonatoren in Form schmaler Streifen mit an beiden Enden der Streifen befindlichen nach außen gerichteten Spitzen und ganzflächig umgebender leitender Struktur gebildet. Zwischen den streifenförmigen Resonatoren und der ganzflächigen, umgebenden, leitenden Struktur ist eine nichtleitende Fläche vorgesehen, welche beidseitig und längs der Streifenresonatoren selbst einen sehr schmalen Streifen bildet und die am Ende der Streifenresonatoren um die ein Dreieck bildenden Spitzen herum eine das jeweilige Dreieck einschließende Kreisfläche bildet, wobei diese nichtleitenden Flächenanteile ein zusammenhängendes, nicht unterbrochenes Gebilde darstellen.
Als Anschlusselement ist vorzugsweise ein Anschlussstecker für Koaxialkabel mit bis auf die Platte mit der Einspeisungsleiterstruktur durchsteckbaren Mittelstift vorgesehen. Die Grundplatte besteht vorzugsweise aus einer Metallplatte, welche gleichzeitig dem Zwecke der Anbringung des Kabelsteckverbinders, von mechanischen Halterungen bzw. als Gehäuse dient. Durch das Vorsehen einer Metallplatte als Grundplatte wird eine gute Abschirmung und die notwendige mechanische Stabilität der Konstruktion erreicht. Die Ebene mit der Einspeisung besteht aus einer Leitungsstruktur mit geeigneter Dimensionierung der Leiterbahnlängen zur gleichphasigen Speisung der Resonatoren. Durch die gleichphasige Speisung wird das Abstrahlen einer ebenen Welle bewirkt. Bei der Leistungsaufteilung erfolgt die Anpassung an die lokalen Wellenwiderstandsverhältnisse. Die elektrische Verbindung der einzelnen Ebenen erfolgt an den durch das Erregersystem vorgegebenen Punkten. Durch die so erfindungsgemäße Anordnung ist eine weitestgehend homogene Verteilung der abgestrahlten Mikrowellen über die gesamte Fläche im Nahfeld bewirkt.

An nachfolgendem Ausführungsbeispiel soll die Erfindung näher erläutert werden.
Die Figuren 1 bis 3 stellen die erfindungsgemäße Anordnung dar.
- Fig. 1: zeigt die Gesamtanordnung der Mikrowellenantenne
- Fig. 2: zeigt die Resonatorplatte
- Fig. 3: zeigt die Ebene der Einspeisungsleiterstruktur

### Ausführungsbeispiel:

Die Antenne dieses Ausführungsbeispieles besteht aus drei Ebenen, der Grundplatte 3, der Einspeisungsleiterstruktur 4 und der Resonatorplatte 5.
Sie ist als Sendeantenne für die Frequenz von 2,45 GHz mit linearer Polarisation vorgesehen. Die Belastbarkeit ist für ca. 250 Watt ausgelegt. Der Antenneneingang ist für einen Wellenwiderstand von 50 Ohm bemessen.
Die Grundplatte 3 ist als Metallplatte ausgebildet, die der Abschirmung dient und der Konstruktion die notwendige mechanische Stabilität verleiht. Sie dient weiterhin der Anbringung des Kabelsteckverbinders 1 mittels eines koaxialen Anschlusssteckers, der über ein Koaxialkabel, vom Mikrowellengenerator kommend, gespeist wird und dessen Mittelstift bis auf die Platte mit der Einspeisungsstruktur reicht und dort mit dieser verbunden ist. Die Metallplatte dient des weiteren zur Aufnahme von Halterungselementen, welche beim Einsatz der Antenne erforderlich sind. Die Einspeisungsleiterstruktur 4 besteht aus leitendem Material. Diese Ebene enthält die Leitungsstruktur 10 mit Leiterbahnen geeigneter Geometrie und Dimensionierung, um die Resonatoren 6a, 6b durch diese Leiterbahnen 10 gleichphasig zu speisen. Bei der Leistungsaufteilung erfolgt die Anpassung an die lokalen Wellenwiderstandsverhältnisse. Die Resonatorplatte 5 besteht aus dem selben Halbzeug wie die Ebene mit der Einspeisungsleiterstruktur 4. Die darauf befindliche leitende Struktur ist aus 2ⁿ mit n = 2 (demzufolge 4) in gleichem Abstand parallel liegenden Resonatoren 6a, 6b in Form schmaler Streifen 6a mit an beiden Enden der Streifen befindlichen nach außen gerichteten Spitzen 6b gebildet. Dabei ist zwischen den streifenförmigen Resonatoren 6a, 6b und der ganzflächigen, umgebenden, leitenden Fläche 7 eine nichtleitende Fläche vorgesehen, welche beidseitig und längs der Streifenresonatoren 6a, 6b selbst einen sehr schmalen Streifen 8 bildet und die am Ende der Streifenresonatoren 6a, 6b um die ein Dreieck bildenden Spitzen 6b herum eine das jeweilige Dreieck einschließende Kreisfläche 9 bildet, wobei diese nichtleitenden Flächenanteile 8 und 9 ein zusammenhängendes, nicht unterbrochenes Gebilde darstellen.

## Patentansprüche

1. Mikrowellenantenne als ebene Flachantenne in Streifenleitungstechnik zur Aussendung linear polarisierter Wellen, wobei
die Flachantenne aus einem Anschlusselement (1) und mehreren Ebenen in Plattenform, voneinander isoliert durch ein Dielektrikum (2), besteht, und mindestens eine der Ebenen durch eine Grundplatte (3), eine weitere der Ebenen durch eine, die die Einspeisungsleiterstruktur enthält (4) und eine abschließende Ebene der Gesamtebenerlanzahl durch eine Platte (5) mit den Resonatoren (6a, 6b) gebildet ist und diese Ebene (5) 2ⁿ in gleichem Abstand parallel liegende Resonatoren (6a, 6b) in Form schmaler Streiten (6a) mit an beiden Enden der Streifen befindlichen nach außen gerichteten Spitzen (6b) und eine ganzflächig umgebende Metallfläche (7) beinhaltet, wobei zwischen den streifenförmigen Resonatoren (6a, 6b) und der ganzflächigen, umgebenden Metallfläche (7) eine nichtleitende Fläche vorgesehen ist, **dadurch gekennzeichnet, dass** die nichtleitende Fläche beidseitig und längs der Streifenresonatoren (6a, 6b) selbst einen sehr schmalen Streifen (8) bildet und diese am Ende der Streifenresonatoren (6a, 6b) um die ein Dreieck bildenden Spitzen (6b) herum jeweils eine das jeweilige Dreieck einschließende Kreisfläche (9) bildet, wobei diese nichtleitenden Flächenanteile (8 und 9) ein zusarnmanhängendes, nicht unterbrochenes Gebilde darstellen.

2. Mikrowellenantenne nach Anspruch 1,
**dadurch gekennzeichnet,**
**dass** die Sendeantenne vorzugsweise eine solche für den Frequenzbereich 2,2 ... 2,7 GHz ist.

3. Mikrowellenantenne nach Anspruch 1,
**dadurch gekennzeichnet,**
**dass** als Anschlusselement (1) vorzugsweise Anschlussstecker für Koaxialkabel mit bis auf die Ebene mit der Einspeisungsleiterstruktur (4) durchsteckbaren Mittelstift vorgesehen sind.

4. Mikrowellenantenne nach Anspruch 1,
**dadurch gekennzeichnet,**
**dass** die Grundplatte (3) vorzugsweise aus einer Metallplatte besteht, die gleichzeitig dem Zwecke der Anbringung des Kabelsteckverbinders (1), von mechanischen Halterungen bzw. als Gehäuse dient.

5. Mikrowellenantenne nach Anspruch 1,
**dadurch gekennzeichnet,**
**dass** die Ebene mit der Einspelsungslelterstruktur (4) aus einem aus leitendem Material mit geeigneter Geometrie und Dimensionierung der Leiterbahnen zur gleichphasigen Speisung der Resonatoren (6a, 6b) besteht.

6. Mikrowellenantenne nach Anspruch 1,
**dadurch gekennzeichnet,**
**dass** die Resonatorplatte (5) - somit das Strahlungssystem als ein Satz von Doppelschlitzleitungen ausgeführt ist, die an den Rändern paarweise durch einen gemeinsamen flachen Resonator verbunden sind und der Abstand zwischen den Doppelschlitzleitungen kleiner oder gleich der Wellenlänge ausgeführt ist, wobei jeder Schlitz an einer beliebigen Anzahl von Punkten im Abstand kleiner oder gleich der halben Wellenlänge durch Streifenleiter erregt ist, die orthogonal miteinander verbunden, in das Erregersystem eingebunden sind.

7. Mikrowellenantenne nach Anspruch 1,
**dadurch gekennzeichnet,**
**dass** die elektrische Verbindung der einzelnen Ebenen (3), (4), (5) an den durch das Erregersystem vorgegebenen Punkten erfolgt.

## Claims

1. Planar microwave antenna as a flat antenna in microstrip technology for the emission of linearly polarised waves, wherein
the flat antenna comprises a connection element (1) and several planes in plate form, isolated from each other by a dielectric (2), and at least one of the planes is formed by a base plate (3), another of the planes by a plate incorporating the feed conductor structure (4) and a final plane of the total number of planes by a plate (5) with the resonators (6a, 6b) and this plane (5) comprises 2ⁿ equidistant parallel resonators (6a, 6b) in the form of narrow strips (6a) with outward-pointing tips (6b) at the two ends of the strips and a full enclosing metal surface (7), wherein a non-conducting surface is provided between the strip resonators (6a, 6b) and the full enclosing metal surface (7),
**characterised in that**
the non-conducting surface to both sides of and along the strip resonators (6a, 6b) itself forms a very narrow strip (8) and at the end of the strip resonators (6a, 6b) forms a circular area (9) enclosing the triangle formed in each case by the tips (6b), wherein these non-conducting surface portions (8 and 9) represent a coherent, continuous shape.

2. Planar microwave antenna as defined in Claim 1,
**characterised in that**
the transmitter antenna is preferably an antenna for the frequency range 2.2 ... 2.7 GHz.

3. Planar microwave antenna as defined in Claim 1,
**characterised in that**
preferably plug connectors for coaxial cable with a centre pin able to connect through to the plane with the feed conductor structure (4) are provided as connection elements (1).

4. Planar microwave antenna as defined in Claim 1,
**characterised in that**
the base plate (3) comprises preferably a metal plate, which at the same time serves for the attaching of the cable plug connector (1), of mechanical brackets or as housing.

5. Planar microwave antenna as defined in Claim 1,
**characterised in that**
the plane with the feed conductor structure (4) comprises a conducting material with suitable geometry and conductor dimensioning for in-phase feeding of the resonators (6a, 6b).

6. Planar microwave antenna as defined in Claim 1,
**characterised in that**
the resonator plate (5) - and thus the radiation system - is designed as a set of double-slot lines which are joined at the edges in pairs by a common flat resonator, and the distance between the double-slot lines is designed to be smaller than or equal to the wavelength, wherein each slot is excited at any number of points at a distance smaller than or equal to half the wavelength by orthogonally joined strip conductors integrated into the excitation system.

7. Planar microwave antenna as defined in Claim 1,
**characterised in that**
the electrical connection of the individual planes (3), (4), (5) is made at the points specified by the excitation system.

## Revendications

1. Antenne planaire à micro-ondes comme antenne plate plane selon la technique des lignes microruban pour l'émission d'ondes linéaires polarisées, l'antenne plate se composant d'un élément de connexion (1) et de plusieurs plans formés de plaque isolées les unes des autres par un diélectrique (2) et au moins un des plans étant formé d'une plaque de base (3), un autre des plans d'une plaque contenant la structure de conducteurs d'alimentation (4) et un plan terminal du nombre total des plans par une plaque (5) portant les résonateurs (6a, 6b), cette plaque (5) contenant 2ⁿ à équidistance des résonateurs (6a, 6b) disposés parallèlement, sous forme de rubans étroits (6a) avec des pointes dirigées vers l'extérieur (6b) aux deux extrémités des rubans et une surface métallique (7) enveloppant complètement la totalité de la surface, une surface non conductrice étant prévue entre les résonateurs (6a, 6b) et la surface métallique enveloppant complètement la totalité de la surface (7),
**caractérisée par le fait,**
**que**
la surface non conductrice de part et d'autre et le long des résonateurs à microrubans (6a, 6b) forme elle-même un ruban très mince (8), celui-ci formant autour des pointes formant un triangle (6b) respectivement une surface ronde enveloppant le triangle respectif, ces parties de surface non conductrice (8 et 9) représentant une structure cohérente ininterrompue.

2. Antenne planaire à micro-ondes selon la revendication 1
**caractérisée par le fait**
**que** l'antenne émettrice est une antenne utilisée de préférence pour les émissions dans la bande de fréquences de 2,2 ... 2,7 GHz.

3. Antenne planaire à micro-ondes selon la revendication 1
**caractérisée par le fait**
**que** des fiches de connexion pour câble coaxial avec broche centrale traversante allant jusqu'au plan avec la structure des conducteurs (4) sont utilisées de préférence comme élément de connexion (1).

4. Antenne planaire à micro-ondes selon la revendication 1
**caractérisée par le fait**
**que** la plaque de base (3) se compose de préférence d'une plaque en métal servant simultanément dans le but de la mise en place connecteur de câble multiple (1), de fixation mécanique et de boîtier.

5. Antenne planaire à micro-ondes selon la revendication 1
**caractérisée par le fait**
**que** le plan avec la structure de conducteurs d'alimentation (4) se compose d'une matière conductrice avec une géométrie et un dimensionnement approprié des lignes conductrices pour l'alimentation monophasée des résonateurs (6a, 6b).

6. Antenne planaire à micro-ondes selon la revendication 1,
**caractérisée par le fait,**
**que** la plaque portant les résonateurs (5) - et par là le système de rayonnement - est réalisé comme un jeu de lignes à double fente reliées par paires aux bords par un résonateur commun et la distance entre les lignes à double fente inférieure ou égale à la longueur d'ondes, chaque fente étant excitée par le conducteur microbande à un nombre indifférent de points à une distance inférieure ou égale à une demi longueur d'onde, qui, reliés les uns aux autres dans le sens orthogonal, sont intégrés au système d'excitation.

7. Antenne planaire à micro-ondes selon la revendication 1,
**caractérisée par le fait,**
**que** la liaison électrique des différents plans (3), (4), (5) a lieu aux points imposés par le système d'excitation.
